# EUROPÄISCHE PATENTSCHRIFT

(11) **EP 1 050 058 B1**
(45) Veröffentlichungstag und Bekanntmachung des Hinweises auf die Patenterteilung: **19.12.2001**
(21) Anmeldenummer: 99907276.2
(22) Anmeldetag: 15.01.1999
(51) Int. Cl.: H01H 33/66

(54) **VAKUUMSCHALTKAMMER MIT RINGFÖRMIGEM ISOLATOR**
VACUUM INTERRUPTER CHAMBER WITH A RING-SHAPED ISOLATOR
CHAMBRE D'INTERRUPTEUR A VIDE A ISOLATEUR ANNULAIRE

(30) Priorität: 21.01.1998 DE 19802893
(43) Veröffentlichungstag der Anmeldung: 08.11.2000
(73) Patentinhaber: SIEMENS AKTIENGESELLSCHAFT, 80333 München (DE)
(72) Erfinder: KUSSEROW, Jörg, D-15366 Neuenhagen (DE); RENZ, Roman, Dr., D-12355 Berlin (DE); FIEBERG, Klemens, D-13507 Berlin (DE)
(86) Internationale Anmeldenummer: DE9900177
(87) Internationale Veröffentlichungsnummer: WO9938181

(56) Entgegenhaltungen:
- EP-A- 0 200 465
- WO-A-91/19308
- DE-A- 2 700 761
- DE-A- 2 944 286
- DE-A- 4 422 316
- DE-C- 19 510 850
- US-A- 3 026 394
- US-A- 4 553 007
- US-A- 4 672 156

## Beschreibung

Die Erfindung liegt auf dem Gebiet der elektrischen Bauelemente und ist bei der konstruktiven Ausgestaltung von Vakuumschaltkammern anzuwenden, deren Gehäuse zwei kappenartige Metallteile und einen ringförmigen Isolator aufweist und demzufolge für Schaltzwecke im Niederspannungsbereich vorgesehen sind.

Bei einer bekannten Vakuumschaltkammer dieser Art sind die beiden kappenartigen, aus Kupfer bestehenden Metallteile, vcn denen das eine den eigentlichen Schaltraum für das feststehende und das axial bewegbare Kontaktstück bildet, am Ende des rohrförmigen Wandbereiches jeweils mittels einer Schneidenlötung mit dem ringförmigen Isolator vakuumdicht verbunden. Um mit dieser bekannten Vakuumschaltkammer bei möglichst kleinen axialen und radialen Abmessungen Kurzschlußströme im Bereich von 50 bis 100 kA sicher schalten zu können, ist der Faltenbalg mit seinem einen Ende in unmittelbarer Nähe zum bewegbaren Kontaktstück an dessen Kontaktbolzen angelötet und wird vom ringförmigen Isolator konzentrisch umgeben; ein kappenförmiger Schutzschild am Boden des bewegbaren Kontaktstükkes schützt dabei den Faltenbalg gegen elektrische Belastungen. - Diese Schaltröhre weist keine besondere Abschirmung zum Schutz der vom ringförmigen Isolator gebildeten inneren Isolierstrecke auf, da eine relativ breit ausgebildete Stirnfläche des ringförmigen Isolators dem Kontaktbereich abgewandt ist. - Die Stromanschlüsse dieser bekannten Vakuumschaltkammer sind - wie üblich - als Bolzen ausgeführt, die durch das jeweilige kappenartige Metallteil axial hindurchgeführt sind. - Die beiden Kontaktstücke sind im übrigen als Topfkontakte ausgeführt; doch kommen auch andere bekannte Kontaktformen in Betracht (DE 44 22 316 A1). - Eine andere bekannte Kontaktform bieten beispielsweise sogenannte Spiralkontakte (engl.: spiral petal contacts) mit insbesondere flachen, plattenartigen Kontaktelektroden, die mit vom äußerem Umfang nach innen verlaufenden Schlitzen versehen sind. Diese Schlitze können jeweils aus einem geradlinigen Abschnitt und einer die Kontaktfläche durchbrechenden Bohrung bestehen (EP 0 532 513 B1).

Als Schaltelement für Niederspannungsschütze sind bereits Vakuumschaltröhren bekannt, bei denen der Faltenbalg einen Teil der äußeren Oberfläche des Gehäuses bildet und hierbei einerseits mit dem Stromanschluß des bewegbaren Kontaktbolzens und andererseit stirnseitig mit einem kurzen rohrförmigen Isolator vakuumdicht verlötet ist (DE 37 09 585 C2). Der Faltenbalg kann dabei sowohl mit dem Isolator als auch mit dem Stromanschluß des bewegbaren Kontaktbolzens durch eine Schneidenlötung verbunden sein (DE 195 10 850 C1).

Es ist im übrigen bei Vakuumschaltröhren für Mittelspannungszwecke bekannt, den die Schaltstrecke umgebenden Schirm mit einer Einlage aus dem gleichen Material (CrCu-Legierung) zu versehen, aus dem die Kontaktelektroden bestehen (US 4,553,007 A). - Für den Nebenschlußbetrieb von Gleichstromelektrolysezellen sind weiterhin Vakuumschalter bekannt, die bei einer Schaltspannung von etwa 4 Volt einen Strom vcn etwa 4 000 A zu schalten haben und bei denen die zylindrischen Kontakte mit planaren leitenden Endplatten versehen sind, um eine elektrische Verbindung des Schalters mit elektrischen Anschlußschienen zu ermöglichen (DE 29 44 286 A).

Ausgehend von einer Vakuumschaltkammer mit den Merkmalen des Oberbegriffes des Patentanspruches 1 (DE 44 22 316 A1) liegt der Erfindung die Aufgabe zugrunde, die Bauform der bekannten Vakuumschaltkammer weiter zu verkleinern und dabei gleichzeitig das Schaltvermögen zu erhöhen.

Zur Lösung dieser Aufgabe ist gemäß der Erfindung vorgesehen, daß die Stromanschlüsse der beiden Kontaktstücke als Platten ausgebildet sind, die jeweils den Bodenbereich eines der beiden kappenartigen Metallteile bilden, daß weiterhin der Faltenbalg den Wandbereich desjenigen kappenartigen Metallteiles bildet, das dem beweglichen Kontaktstück zugeordnet ist, und daß schließlich ein rohrförmiges Teil, das stirnseitig mit dem plattenartigen Stromanschluß des feststehenden Kontaktstückes verlötet ist, den Wandbereich des anderen kappenartigen Metallteiles bildet.

Eine derartige Ausgestaltung der Vakuumschaltkammer führt zu einer flachen Bauform mit im Vergleich zu herkömmlichen Vakuumschaltröhren deutlich verringerter Baulänge. Hierzu trägt vor allem die Ausgestaltung der Stromanschlüsse in Form von Platten anstelle von bisher üblichen zylindrischen Bolzen bei, wobei diese Platten zugleich die stirnseitigen Deckel der an sich zylindrischen Schaltkammer bildeten. - Die flache Bauform der neuen Vakuumschaltkammer kann noch deutlicher hervortreten, wenn man die Kontaktstücke als Spiralkontakte, insbesondere als flache Spiralkontakte, ausbildet. Die Verwendung von Spiralkontakten führt außerdem zu einer besseren Lichtbogenführung, woraus ein besseres Schaltvermögen resultiert. So können bei Verwendung von flachen Spiralkontakten mit einem Durchmesser von etwa 90 mm Kurzschlußströme bis zu etwa 130 kA geschaltet werden. - Unabhängig vom Durchmesser der Spiralkontakte empfiehlt es sich, zwischen dem bewegbaren Kontaktstück und dem zugehörigen Stromführungsbolzen eine scheibenförmige Dampfsperre anzuordnen, die beispielsweise aus einem Chrom-Nickel-Stahl besteht und die bei Vakuumschaltkammern mit kleinem Schaltvermögen gegebenenfalls zur mechanischen Verstärkung des in seiner Dicke reduzierten bewegbaren Spiralkontaktes herangezogen werden kann.

Die neuartige Ausgestaltung der Vakuumschaltkammer ermöglicht auch eine unmittelbare Anbindung des feststehenden Kontaktstückes an den zugehörigen plattenartigen Stromanschluß sowie für das bewegbare Kontaktstück die Verwendung eines Anschlußbolzens mit großem Durchmesser, wodurch eine optimale Wärmeableitung gewährleistet ist. Die insgesamt kompakte Bauform erübrigt eine spezielle Führung des Anschlußbolzens für das bewegbare Kontaktstück, wie es bisher bei Vakuumschaltröhren für Leistungsschalter unter Verwendung einer Kunststoffbuchse üblich ist. Dadurch ist eine höhere thermische Belastung der Vakuumschaltkammer möglich.

Der neuartige Aufbau der Vakuumschaltkammer ermöglicht es weiterhin, alle Einzelteile - ausgenommen den ringförmigen Isolator - selbstzentrierend zu konstruieren, so daß alle Einzelteile in einem einzigen Arbeitsgang (Verschlußlötung) ohne Verwendung teurer und aufwendiger Lötformen miteinander verlötet werden können. Hierzu empfiehlt es sich, daß das feststehende Kontaktstück über einen kurzen Zentrierstutzen mit dem plattenartigen Stromanschluß verbunden ist und daß das bewegbare Kontaktstück über einen Kontaktbolzen mit dem zugehörigen plattenartigen Stromanschluß zentriert verbunden ist.

Die Form des die beiden Kontaktstücke, insbesondere flache Spiralkontakte umgebenden rohrförmigen Teiles hängt von dem jeweils vorgesehenen Schaltvermögen ab. Bei geringem Schaltvermögen von etwa 40 bis 60 kA kann dieses Teil als Hohlzylinder ausgebildet sein. Bei größerem Schaltvermögen, d.h. bei größeren Kontaktdurchmessern, empfiehlt es sich, daß das rohrförmige Teil an dem dem ringförmigen Isolator zugewandten Ende mit einer kegeligen Verjüngung versehen ist; dies ermöglicht die Verwendung eines Isolators und eines Faltenbalges mit deutlich geringerem Durchmesser als dem der Spiralkontakte. - Unabhängig von der Formgebung des vorzugsweise aus Kupfer bestehenden rohrförmigen Teiles empfiehlt es sich, dieses auf der Innenwand im Bereich der Schaltstrecke mit einer lichtbogenfesten Auskleidung zu versehen, beispielsweise durch Verwendung von Blechteilen aus einem Chrom-Kupfer-Verbundwerkstoff oder durch eine galvanische Beschichtung mit Chrom.

Zwei Ausführungsbeispiele der neuen Schaltkammer sind in den Figuren 1 bis 3 dargestellt. Dabei zeigt
- Figur 1: eine Schaltkammer mit einem als Hohlzylinder ausgebildeten rohrförmigen Teil,
- Figur 2: eine Vakuumschaltkammer mit einem teilweise kegelig verjüngten rohrförmigen Teil und
- Figur 3: einen plattenartigen Stromanschluß in Draufsicht.

Bei der Vakuumschaltkammer gemäß Figur 1 besteht das Gehäuse aus einer als Stromanschluß fungierenden oberen metallenen Platte 1 aus Kupfer, einem daran stumpf angelöteten hohlzylindrischen Wandteil 3 aus Kupfer, einem ringförmigen Isolator 4, einem koaxial zum ringförmigen Isolator 4 angeordneten Faltenbalg 5 und einer unteren, ebenfalls als Stromanschluß ausgebildeten metallenen Platte 2 aus Kupfer. Dabei ist der ringförmige Isolator gleichartig wie der Isolator gemäß DE 44 22 316 A1, d.h. annähernd quadratisch im Querschnitt sowie mit einer Abschrägung und einer Hinterschneidung, ausgebildet. Innerhalb des Gehäuses sind ein feststehender flacher Spiralkontakt 6 und ein bewegbarer, flacher Spiralkontakt 7 angeordnet. Der Spiralkontakt 6 ist über einen kurzen Zentrierstutzen 61, der in eine Zentrierbohrung im Spiralkontakt eingreift, mit der Platte 1 verbunden. Der Spiralkontakt 7 sitzt auf einem zentrierenden, eine Verengung des Stromflusses bewirkenden Ansatz 81 eines Stromzuführungsbolzens 8 auf. Dieser ist an seinem anderen Ende mittels eines Zentrieransatzes 82 in die als Stromanschluß fungierende Platte 2 eingesetzt. - Zwischen dem bewegbaren Spiralkontakt 7 und dem Stromzuführungsbolzen 8 ist noch eine Dampfsperre 9 in Form einer flachen Scheibe aus einem mechanisch festen Material wie beispielsweise Chrom-Nickel-Stahl angeordnet. Diese Dampfsperre 9 dient der Abschattung des ringförmigen Isolators 4 gegenüber beim Schaltvorgang freigesetzten Metallpartikeln der Spiralkontakte 6 und 7.

Der Aufbau der Vakuumschaltkammer gemäß Figur 1 ist so gewählt, daß alle Einzelteile im Rahmen eines einzigen Lötvorganges miteinander verlötet werden können. Die hierzu erforderlichen Entgasungsspalte können mit aus dem Stand der Technik bekannten Mitteln im Fügebereich zwischen dem ringförmigen Isolator 4 und dem hohlzylindrischen Wandteil 3 vorgesehen werden.

Die Vakuumschaltkammer gemäß Figur 2 entspricht mit der Zuordnung der beiden als Stromanschlüsse fungierenden Platten 11 und 12, dem ringförmigen Isolator 14 und dem Faltenbalg 15 sowie der Anordnung des feststehenden Spiralkontaktes 16 und des bewegbaren Spiralkontaktes 17 sowie des Stromzuführungsbolzens 18 mit dem Zentrieransatz 181 und der Dampfsperre 19 im wesentlichen dem Aufbau der Vakuumschaltkammer gemäß Figur 1. Die Vakuumschaltkammer gemäß Figur 2 ist jedoch für höchste Schaltleistungen vorgesehen und weist daher flache Spiralkontakte 16 und 17 mit relativ großem Durchmesser auf. Hieran angepaßt ist die Form des rohrförmigen Wandteiles 13, das den eigentlichen Schaltraum radial begrenzt. Das rohrförmige Wandteil 13 weist hierzu auf der Höhe der Spiralkontakte 16 und 17 einen zylindrischen Wandbereich 131 auf und geht dann über eine kegelige Verengung 132 in einen zylindrischen Ansatz 133 über, über den das Wandteil 13 nach Art einer Schneidenlötung mit dem ringförmigen Isolator 14 verlötet ist. - Das rohrförmige Wandteil 13 ist außerdem im zylindrischen Bereich 131 mit einer lichtbogenfesten Einlage 20 versehen, die den zylindrischen Bereich 131 gegen Durchbrennen schützt. - Da bei dieser Ausgestaltung der Vakuumschaltkammer der ringförmige Isolator 14 durch die Dampfsperre 19 und die kegelige Verengung 132 des rohrförmigen Wandteils 13 ausreichend gegen Ablagerungen von Metalldampfpartikeln geschützt ist, ist der ringförmige Isolator abweichend von der Ausführungsform des in Figur 1 verwendeten Isolators 4 im Querschnitt rechteckförmig ausgebildet.

Figur 3 zeigt eine Draufsicht auf die als Stromanschluß fungierende Platte 12 der Vakuumschaltkammer gemäß Figur 2. Durch eine rechteckförmige bzw. quadratische Formgebung der Platte 12 und auch der oberen Platte 11 bleibt genügend Raum für Bohrungen 21, die zur Befestigung der Stromanschlüsse an entsprechenden Teilen eines zugehörigen Schaltgerätes dienen.

## Patentansprüche

1. Vakuumschaltkammer mit einem feststehenden (6) und einem dazu axial bewegbaren (7) Kontaktstück und mit einem aus zwei kappenartigen Metallteilen und einem ringförmigen Isolator (4) sowie einem Faltenbalg (5) bestehenden Gehäuse, wobei
jedem Kontaktstück ein Stromanschluß zugeordnet ist, die beiden kappenartigen Metallteile mit dem ringförmigen Isolator verbunden sind und das eine kappenartige Metallteil sowohl das feststehende als auch das bewegliche Kontaktstück umschließt,
**dadurch gekennzeichnet,**
**daß** die Stromanschlüsse der beiden Kontaktstücke (6,7) als Platten (1,2) ausgebildet sind, die jeweils den Bodenbereich eines der beiden kappenartigen Metallteile bilden,
**daß** der Faltenbalg (5) den Wandbereich desjenigen kappenartigen Metallteiles bildet, das dem beweglichen Kontaktstück (7) zugeordnet ist,
und **daß** ein rohrförmiges Teil (3), das stirnseitig mit dem plattenartigen Stromanschluß (1) des feststehenden Kontaktstückes (6) verlötet ist, den Wandbereich des anderen kappenartigen Metallteiles bildet.

2. Vakuumschaltkammer nach Anspruch 1,
**dadurch gekennzeichnet,**
**daß** die Kontaktstücke als Spiralkontakte (6,7) ausgebildet sind.

3. Vakuumschaltkammer nach Anspruch 2,
**dadurch gekennzeichnet,**
**daß** die Spiralkontakte (6,7) flach ausgebildet sind.

4. Vakuumschaltkammer nach Anspruch 1, 2 oder 3,
**dadurch gekennzeichnet,**
**daß** das feststehende Kontaktstück (6) über einen kurzen Zentrierstutzen (61) mit dem plattenartigen Stromanschluß (1) verbunden ist.

5. Vakuumschaltkammer nach Anspruch 1, 2 oder 3,
**dadurch gekennzeichnet,**
**daß** das bewegbare Kontaktstück (7) über einen Kontaktbolzen (8) mit dem plattenartigen Stromanschluß zentriert (82) verbunden ist.

6. Vakuumschaltkammer nach einem der Ansprüche 1 bis 5,
**dadurch gekennzeichnet,**
**daß** das rohrförmige Teil (13) an dem dem ringförmigen Isolator (14) zugewandten Ende mit einer kegeligen Verjüngung (132) versehen ist.

7. Vakuumschaltkammer nach einem der Ansprüche 1 bis 6,
**dadurch gekennzeichnet,**
**daß** das rohrförmige Teil (13) mit einer lichtbogenfesten Auskleidung (20) versehen ist.

8. Vakuumschaltkammer nach Anspruch 7,
**dadurch gekennzeichnet,**
**daß** die lichtbogenfeste Auskleidung (20) aus einem Chrom-Kupfer-Verbundwerkstoff besteht.

9. Vakuumschaltkammer nach Anspruch 8,
**dadurch gekennzeichnet,**
**daß** die Chrom-Kupfer-Verbundwerkstoff durch galvanisches Abscheiden von Chrom auf einem Kupferteil gebildet ist.

10. Vakuumschaltkammer nach einem der Ansprüche 1 bis 9,
**dadurch gekennzeichnet,**
**daß** zwischen dem bewegbaren Kontaktstück (7) und dem zugehörigen Stromzuführungsbolzen (8) eine scheibenförmige Dampfsperre (9) angeordnet ist.

## Claims

1. Vacuum switching chamber having a stationary (6) and an axially movable (7) contact piece, and
having an enclosure which comprises two cap-like metal parts, an annular insulator (4) and a folding bellows (5), in which case each contact piece has an associated power current connection, the two cap-like metal parts are connected to the annular insulator, and one of the cap-like metal parts surrounds both the stationary contact piece and the moving contact piece,
**characterized**
**in that** the power current connections of the two contact pieces (6, 7) are in the form of plates (1, 2) which each form the bottom region of one of the two cap-like metal parts,
**in that** the folding bellows (5) forms the wall region of that cap-like metal part which is associated with the moving contact piece (7),
and **in that** a tubular part (3) which is soldered at the end to the plate-like power current connection (1) of the stationary contact piece (6) forms the wall region of the other cap-like metal part.

2. Vacuum switching chamber according to Claim 1,
**characterized**
**in that** the contact pieces are in the form of spiral contacts (6, 7).

3. Vacuum switching chamber according to Claim 2,
**characterized**
**in that** the spiral contacts (6, 7) are flat.

4. Vacuum switching chamber according to Claim 1, 2 or 3,
**characterized**
**in that** the stationary contact piece (6) is connected to the plate-like power current connection (1) via a short centring stub (61).

5. Vacuum switching chamber according to Claim 1, 2 or 3,
**characterized**
**in that** the movable contact piece (7) is connected in a centred manner (82) to the plate-like power current connection via a contact bolt (8).

6. Vacuum switching chamber according to one of Claims 1 to 5,
**characterized**
**in that** the tubular part (13) is provided with a conical taper (132) at the end facing the annular insulator (14).

7. Vacuum switching chamber according to one of Claims 1 to 6,
**characterized**
**in that** the tubular part (13) is provided with arc-resistant cladding (20).

8. Vacuum switching chamber according to Claim 7,
**characterized**
**in that** the arc-resistant cladding (20) is composed of a chromium/copper composite material.

9. Vacuum switching chamber according to Claim 8,
**characterized**
**in that** the chromium/copper composite material is formed by electrochemical deposition of chromium on a copper part.

10. Vacuum switching chamber according to one of Claims 1 to 9,
**characterized**
**in that** a vapour block (9) in the form of a disc is arranged between the movable contact piece (7) and the associated power current supply bolt (8).

## Revendications

1. Chambre de coupure à vide, comportant une pièce (6) de contact fixe et une pièce (7) de contact mobile axialement par rapport à la pièce fixe et comportant un boîtier constitué de deux parties métalliques du genre d'une calotte et d'un isolateur (4) annulaire, ainsi que d'un soufflet (5), une borne de courant étant associée à chaque pièce de contact, les deux parties métalliques du genre d'une calotte étant reliées à l'isolateur annulaire et l'une des parties métalliques du genre d'une calotte entourant à la fois la pièce de contact fixe et la pièce de contact mobile,
**caractérisée**
**en ce que** les bornes de courant des deux pièces (6, 7) de contact sont réalises en plaques (1, 2) qui forment respectivement la région de fond de l'une des deux parties métalliques du genre d'une calotte,
**en ce que** le soufflet (5) forme la région de paroi de la partie métallique du genre d'une calotte qui est associée à la pièce (7) de contact mobile,
et **en ce qu'**une pièce (3) tubulaire, qui est brasée côté frontal à la borne (1) de courant du genre d'une plaque de la pièce (6) de contact fixe, forme la région de paroi de l'autre pièce métallique du genre d'une calotte.

2. Chambre de coupure à vide suivant la revendication 1, **caractérisée en ce que** les pièces de contact sont réalisées en contacts (6, 7) en spirale.

3. Chambre de coupure à vide suivant la revendication 2, **caractérisée en ce que** les contacts (6, 7) en spirale sont réalisés plats.

4. Chambre de coupure à vide suivant la revendication 1, 2 ou 3, **caractérisée en ce que** la pièce (6) de contact est reliée à la borne (1) de courant du genre d'une plaque par l'intermédiaire d'un court manchon (61) de centrage.

5. Chambre de coupure à vide suivant la revendication 1, 2 ou 3, **caractérisée en ce que** la pièce (7) de contact est reliée de façon centrée (82) à la borne de courant du genre d'une plaque par l'intermédiaire d'une tige (8) de contact.

6. Chambre de coupure à vide suivant l'une des revendications 1 à 5, **caractérisée en ce que** la pièce (13) tubulaire est munie d'un rétrécissement (132) conique à l'extrémité tournée vers l'isolateur (14) annulaire.

7. Chambre de coupure à vide suivant l'une des revendications 1 à 6, **caractérisée en ce que** la pièce (13) tubulaire est munie d'un revêtement résistant aux arcs électriques.

8. Chambre de coupure à vide suivant la revendication 7, **caractérisée en ce que** le revêtement (20) résistant aux arcs électriques est en un composite chrome-cuivre.

9. Chambre de coupure à vide suivant la revendication 8, **caractérisée en ce que** le composite chrome-cuivre est formé par dépôt électrolytique de chrome sur une pièce de cuivre.

10. Chambre de coupure à vide suivant l'une des revendications 1 à 9, **caractérisée en ce qu'**il est monté entre la pièce (7) de contact mobile et la tige (8) de guidage du courant associé un dispositif (9) d'arrêt de la vapeur en forme de disque.
